# EUROPÄISCHE PATENTSCHRIFT

(11) **EP 0 850 762 B1**
(45) Veröffentlichungstag und Bekanntmachung des Hinweises auf die Patenterteilung: **24.01.2001**
(21) Anmeldenummer: 97116703.6
(22) Anmeldetag: 24.09.1997
(51) Int. Cl.: B41F 31/04

(54) **Einsatz für einen Keilfarbkasten von Druckmaschinen**
Wedge ink duct element of printing machines
Bac d'encrage à coins de machines à imprimer

(30) Priorität: 02.10.1996 DE 19640775
(43) Veröffentlichungstag der Anmeldung: 01.07.1998
(73) Patentinhaber: MAN Roland Druckmaschinen AG, 63012 Offenbach (DE)
(72) Erfinder: Koppelkamm, Günter, 08541 Neuensalz (DE); Hennig, Bernd, 08527 Plauen-Oberlosa (DE); Wagner, Dieter, Dr., 08527 Neundorf (DE)
(74) Vertreter: Schober, Stefan, Dipl.-Ing.

(56) Entgegenhaltungen:
- EP-A- 0 575 775
- EP-A- 0 594 536

## Beschreibung

Die Erfindung betrifft einen Keilfarbkasten von Druckmaschinen nach dem Oberbegriff von Anspruch 1.

Aus der DE 43 15 595 C2 ist ein Einsatz für einen Keilfarbkasten mit zwei durch einen Boden und eine Rückwand verbundenen Seitenwänden bekannt, an dessen Boden elastisch verformbare, sich parallel zu einer Farbkastenwalze erstreckende, gegen ein elastisch verbiegbares Farbmesser des Keilfarbkastens wirkende Dichtelemente befestigt sind und der mit seine Handhabung außerhalb des Keilfarbkastens ermöglichenden Griffelementen ausgestattet ist. Um ein Ausfließen der Farbe beim Einsetzen bzw. Entnehmen des Einsatzes in bzw. aus dem dazu in seiner Lage, inclusive der Farbkastenwalze, nicht veränderbaren Keilfarbkasten zu verhindern, ist der Einsatz im Bereich seiner offenen Längsseite mit einem in seitlichen Führungen geführten Sperrschieber ausgestattet.

Die stirnseitige Abdichtung des Einsatzes gegenüber der Farbkastenwalze ist relativ kompliziert und behindert eine uneingeschränkte Einfärbung der Farbkastenwalze über die volle Breite des Farbkastens. Außerdem birgt die Dreipunktauflage im Keilfarbkasten die Gefahr einer instabilen Lage infolge der im Einlaufspalt der Farbkastenwalze wirkenden hydrodynamischen Kräfte.

In EP 0 508 031 A1 ist ein mittels eines Winkelstückes am Außenrad des Farbkastens einhängbarer und durch einen Schieber verschließbarer Einsatz beschrieben. Für das Einhängen des Einsatzes ist ein zur Farbkastenwalze senkrechtes Spiel erforderlich, und eine zusätzliche Abstützung erfolgt nachteilig gegen das elastisch verformbare Farbmesser. Auf Grund fehlender Dichtmittel ist ein Abfließen der Farbe aus dem Einsatz in den angrenzenden Bereich des Keilfarbkastens nicht auszuschließen. Die Anbringung eines nach unten weisenden Griffes an der Rückwand des Einsatzes erschwert insbesondere bei einem bezüglich der Bedienebene unten liegenden Keilfarbkasten eine Handhabung des Einsatzes.

Der Erfindung liegt die Aufgabe zugrunde, einen Einsatz für einen Keilfarbkasten von Druckmaschinen gemäß dem Oberbegriff von Anspruch 1 zu schaffen, der eine optimale Einfärbung der Farbkastenwalze zwischen den Seitenteilen des Keilfarbkastens sowie einen von dem Staudruck der Farbe im Bereich des Farbmessers unbeeinflußbaren sicheren Sitz des Einsatzes im Keilfarbkasten gewährleistet und Verunreinigungen des Keilfarbkastens durch Farbe weitestgehend verhindert.

Die Aufgabe wird durch die kennzeichnenden Merkmale von Anspruch 1 sowie die Erfindung in vorteilhafter Weise ausgestaltenden Unteransprüche erfüllt.

Die Erfindung gestattet eine von einer Abstützung gegenüber der Farbkastenwalze freie und von äußeren Kräften unbeeinflußbare exakte Lagesicherung des Einsatzes in dem Keilfarbkasten. Durch die über die gesamte Breite des Keilfarbkastens frei liegende Farbkastenwalze wird deren optimale Einfärbung erreicht. Eine wirksame Abdichtung des Einsatzes am Boden sowie den Seitenwänden gegenüber den Keilfarbkasten schließt dessen Verunreinigung mit Farbe weitestgehend aus.

Die Erfindung wird nachfolgend an einem Ausführungsbeispiel näher erläutert. In den zugehörigen Zeichnungen zeigen:
- Fig. 1:: eine Anordnung eines erfindungsgemäßen Einsatzes in einem, inclusive Farbkastenwalze, aus einer Betriebsstellung I in eine Einsatzwechselstellung II schwenkbaren Keilfarbkasten
- Fig. 2:: als Einzelheit einer Auflage des Einsatzes auf den Seitenteilen des Keilfarbkastens eine Fixierung des Einsatzes im Bereich der Farbkastenwalze
- Fig. 3:: an der Rückwand des Einsatzes u. am Keilfarbkasten angeordnete Spannverschlüsse mit Verschlußhaken
- Fig. 4:: eine seitliche Abdichtung zwischen dem Einsatz und dem Keilfarbkasten mittels Dichtprofile
- Fig. 5:: eine Variante zu Fig. 4 mit einem in seitliche Aussparungen des Keilfarbkastens einsetzbaren Einsatz
- Fig. 6:: eine seitliche Abdichtung zwischen dem Einsatz und dem Keilfarbkasten in Gestalt einer Spaltdichtung
- Fig. 7:: eine Abdichtung des Einsatzes am Boden gegenüber dem Farbmesser des Keilfarbkastens mittels einer elastisch verformbaren Leiste
- Fig. 8:: eine Variante zu Fig. 7 mit einem elastisch verformbaren Dichtprofil
- Fig. 9:: eine Einzeldarstellung des Einsatzes
- Fig. 10:: eine Abstützung zweier nebeneinander in einem Keilfarbkasten angeordneter Einsätze

Fig. 1 zeigt eine gestellfeste Achse 1 auf der ein Grundkörper 2 eines Keilfarbkastens 3 schwenkbar gelagert ist. An dem Grundkörper 2 sind die Seitenteile 4 des Keilfarbkastens 3 mittels Schrauben 5 befestigt. Die Seitenteile 4 sind in einem am Grundkörper 2 nach hinten überstehenden Bereich durch eine mit ihnen verschraubte Stütztraverse 6 zusätzlich versteift.

Die Seitenteile 4 liegen mit einer entsprechenden Krümmung versehen in der Betriebsstellung I farbdicht an einer in einer Halterung 7 gelagerten Farbkastenwalze 8 an. Die Halterung 7 ist auf der Achse 1 unabhängig zum Grundkörper 2 schwenkbar gelagert. Zwischen den Seitenteilen 4 ist über ein Klemmstück 9 ein Farbmesser 10 auf dem Grundkörper 2 im Bereich der Farbkastenwalze 8 freiliegend elastisch verbiegbar befestigt, so daß das Farbmesser 10 durch dieses von unten stützende Nockenhebel 11 gegenüber der Farbkastenwalze 8 spaltverändernd verstellbar ist.

Zwischen den Seitenteilen 4 des Keilfarbkastens 3 ist ein die Farbe 12 aufnehmender Einsatz 13 angeordnet, der aus zwei durch einen Boden 14 und eine abgewinkelte Rückwand 15 verbundenen Seitenwänden besteht (Fig. 1 u. 9).

Der an den Seitenteilen 4 nach oben überstehende Einsatz 13 stützt sich jeweils über eine an seinen Seitenwänden 16 außen angeordnete Auflage längs einer Auflagefläche 17 des Seitenteiles 4 ab. Dabei besteht die Auflage jeweils aus zwei längs der Auflagefläche 17 versetzt angeordneten, in der jeweiligen Seitenwand 16 seitlich überstehend befestigten Auflagebolzen 18; 19. Der der Farbkastenwalze 8 benachbarte Bolzen 19 greift in eine auf der zur Farbkastenwalze abgewandten Seite liegende Aussparung 20 eines auf der Auflagefläche 17 befestigten Widerlagers 21 den Einsatz 13 einerseits gegenüber der Farbkastenwalze 8 lagefixierend und anderenseits gegen ein Abheben von der Auflagefläche 17 sichernd ein (Fig. 1 u. 2). Dabei sind die der Kontur der Farbkastenwalze 8 angeglichenen, auf der offenen Längsseite des Einsatzes 13 liegenden Stirnflächen 22 der Seitenwand 16 zur Farbkastenwalze 8 beabstandet, so daß letztere über die ganze Breite zwischen den Seitenteilen 4 des Keilfarbkastens 3 voll eingefärbt wird.

An der Rückwand 15 des Einsatzes 13 sind in Längsrichtung versetzt zwei Verschlußhaken 23 befestigt, in die jeweils ein an der fluchtenden Längsseite der Stütztraverse 6 befestigter Spannverschluß 24 einhängbar ist (Fig. 1 und 3), bei dessen Spannung infolge der Anordnung des Verschlußhakens 23 und Spannverschlusses 24 in einer zu der Stützebene E1 der Bolzen 18; 19 im spitzen Winkel α angeordneten Ebene E2 (Fig. 9) der vordere Auflagebolzen 19 in die Aussparung 20 des Widerlagers 21 gedrückt und der hintere Auflagebolzen 18 gegen die Auflagefläche 17 des Seitenteiles 4 gezogen wird, so daß der Einsatz 13 gegenüber der Farbkastenwalze 8 lagefixiert und zum Keilfarbkasten 3 arretiert ist (Fig. 1).

Zur Abdichtung des Einsatzes 13 an seiner offenen Längsseite ist an dessen gegenüber dem Farbmesser 10 frei stehendem Boden 14 eine elastisch verformbare Leiste 25 befestigt, die sich auf dem Farbmesser 10 gegenüber dessen Vorderkante zurückgesetzt, parallel zur Farbkastenwalze 8 abstützt (Fig. 1 und 7).

Fig. 8 zeigt als Variante ein im Bereich der Vorderkante des Bodens 14 zwischen diesem und dem Farbmesser 10 in Längsrichtung angeordnetes, elastisch verformbares Dichtprofil 26.

Die Fig. 4 bis 6 zeigen Varianten einer seitlichen Abdichtung des Einsatzes 13 gegenüber den Seitenteilen 4 des Keilfarbkastens 3.

In Fig. 4 ist in einer am Boden 14 im Bereich der längsseitigen Abdichtung beginnenden, sich bis zur Auflagefläche 17 erstreckenden Nut 27 des Seitenteiles 4 (Fig. 1) ein elastisch verformbares, seitlich überstehendes Dichtprofil 28 an der Seitenwand 16 des Einsatzes 13 anliegend angeordnet.

In Fig. 5 ist jeweils die Seitenwand 16' des Einsatzes 13' in einer mit einer Abschlußfläche 29 vor der Farbkastenwalze 8 endenden Aussparung 30 des Seitenteiles 4' angeordnet. Ein in einer Nut 31 der Abschlußfläche 29 angeordnetes elastisch verformbares Dichtprofil 32 liegt an der Stirnfläche 22' des Einsatzes 13' an.

In Fig. 6 sind jeweils die Außenfläche der Seitenwand 16'' und die Innenfläche des Seitenteiles 4'' als Spaltdichtung mit einer Spaltbreite S von 0,05 bis 0,1 mm ausgebildet.

Gemäß Fig. 1 und 9 ist im das Seitenteil 4 überragenden Bereich der Seitenwand 16 des Einsatzes 13 bezogen auf dessen Schwerpunkt mit Farbfüllung eine im oberen Haltebereich mit einem Kunststoff- bzw. Gummiprofil 33 verkleidete Griffaussparung 34 derart angeordnet, daß sich der Einsatz 13 bei einer von dem Keilfarbkasten 3 getrennten Handhabung selbsttätig in Richtung seiner Rückwand 15 ein Ausfließen der Farbe 12 an der offenen Längsseite verhindernd analog zu einer Einsatzwechselstellung II in Fig. 1 neigt.

Um eine Entnahme des Einsatzes 13 aus dem bzw. dessen Einsetzen in den Keilfarbkasten 3 in geneigter Lage zu ermöglichen, ist der Keilfarbkasten 3 gemeinsam mit der Farbkastenwalze 8 in die in Fig. 1 strichpunktiert dargestellte Einsatzwechselstellung II schwenkbar, in der selbst bei maximaler Farbfüllung die Farbe 12 nicht an der offenen Längsseite des Einsatzes 13 ansteht.

Fig. 10 zeigt zwecks besserer Handhabung bei verringertem Gewicht die Anordnung von zwei Einsätzen 13''' nebeneinander zwischen den Seitenteilen 4"' eines überbreiten Keilfarbkastens. Dabei stützen sich die Einsätze 13''' jeweils im Bereich ihrer Rückwand 15' sowie ihrer in der Mitte des Keilfarbkastens angeordnete Seitenwand 16''' bodenseitig über ein Stützelement 35 gegen den Keilfarbkasten ab.

Für einen zum Einsetzen bzw. zur Entnahme des Einsatzes 13 nicht inclusive Farbkastenwalze kippbaren Keilfarbkasten kann der Einsatz 13 zusätzlich mit einer die Farbe zurückhaltenden Sperreinrichtung - beispielsweise in Gestalt eines in Führungen 36 der Seitenwände 16 geführten Sperrschiebers 37 gemäß Fig. 9 - ausgestattet werden.

## Patentansprüche

1. Einsatz (13 bis 13''') für einen Keilfarbkasten (3) von Druckmaschinen
- mit zwei durch einen Boden (14;14';14") und eine Rückwand (15;15') verbundenen Seitenwänden (16 bis 16"'),
- mit einer zu einer Farbkastenwalze (8) offenen Längsseite,
- mit am Boden (14;14';14") parallel zur Farbkastenwalze (8) angeordneten, gegen ein elastisch verbiegbares Farbmesser (10) des Keilfarbkastens (3) wirkenden Dichtelementen (25;25';26;26'),
- mit eine von dem Keilfarbkasten (3) getrennte Handhabung ermöglichenden Griffelementen (34),
- mit der wahlweisen Anordnung einer die Farbe im Einsatz (13 bis 13"') zurückhaltenden Sperreinrichtung (37) an der zur Farbkastenwalze (3) offenen Längsseite für einen zum Einsetzen bzw. zur Entnahme des Einsatzes (13 bis 13"') nicht inclusive Farbkastenwalze (8) kippbaren Keilfarbkasten (3),
gekennzeichnet dadurch, daß
- der Einsatz (13 bis 13''') gegenüber der Farbkastenwalze (8) lagefixiert zum Keilfarbkasten (3) arretierbar ist,
- der Einsatz (13 bis 13''') zur Farbkastenwalze (8) deren volle Einfärbung zwischen den Seitenwänden (4 bis 4''') des Keilfarbkastens (3) ermöglichend beabstandet ist,
- jeweils der Zwischenraum zwischen einer Seitenwand (16 bis 16"') des Einsatzes (13 bis 13''') und einem Seitenteil (4 bis 4''') des Keilfarbkastens (3) zumindest in einem zur Farbkastenwalze (8) nahen und den maximalen Füllstand erfassenden Bereich farbdicht ist.

2. Einsatz nach Anspruch 1, gekennzeichnet dadurch, daß die an den Seitenteilen (4 bis 4"') des Farbkastens nach oben überstehenden Seitenwände (16 bis 16''') des Einsatzes (13 bis 13"') jeweils mit einer sich auf dem Seitenteil (4 bis 4"') abstützenden Auflage ausgestattet sind, die Auflage im Bereich der Farbkastenwalze (8) über einen Anschlag des Seitenteils (4 bis 4''') zur Farbkastenwalze lagefixiert und gegen ein Abheben vom Seitenteil (4 bis 4''') gesichert ist und die Rückwand (15; 15') des Einsatzes (13 bis 13''') und der Keilfarbkasten mit Mitteln zur gegenseitigen Befestigung ausgestattet sind, die eine Anlage der Auflage sowohl an dem Anschlag als auch auf dem Seitenteil (4 bis 4''') bewirken.

3. Einsatz nach Anspruch 2, gekennzeichnet dadurch, daß die Auflage aus zwei längs einer Auflagefläche (17) des Seitenteils (4 bis 4''') versetzt angeordneten, in der Seitenwand (16; 16'; 16") des Einsatzes (13 bis 13''') seitlich überstehend befestigten Auflagebolzens (18; 18'; 19) besteht und der im Bereich der Farbkastenwalze (8) liegende Auflagebolzen (19) in eine auf der zur Farbkastenwalze (8) abgewandten Seite liegende Aussparung (20) eines mit dem Seitenteil (16; 16'; 16") fest verbundenen Widerlagers (21) formschlüssig eingreift.

4. Einsatz nach Anspruch 2 und 3, gekennzeichnet dadurch, daß jeweils paarweise wechselweise an der Rückwand (15; 15') des Einsatzes (13 bis 13''') und dem Keilfarbkasten (3) in einer zu der Stützebene (E1) der Bolzen (18; 18'; 19) im spitzen Winkel (α) angeordneten Ebene (E2) ein Verschlußhaken (23) und ein in diesen einhängbarer Spannverschluß (24) installiert sind.

5. Einsatz nach Anspruch 1 bis 4, gekennzeichnet dadurch, daß im möglichst geringen Abstand zu den der Farbkastenwalze (8) zugewandten Stirnflächen (22; 22') der Seitenwände (16, 16') vom Boden (14; 14') bis mindestens zum maximalen Farbstand reichende Dichtelemente zwischen den Seitenwänden (16, 16') und den Seitenteilen (4, 4') angeordnet sind.

6. Einsatz nach Anspruch 1 bis 5, gekennzeichnet dadurch, daß die seitlichen Dichtelemente jeweils aus einem in der Nut (27) des Seitenteils (4) des Keilfarbkastens zur Seitenwand (16) des Einsatzes (13) überstehend und an dieser anliegend angeordneten, elastisch verformbaren Dichtprofil (28) bestehen.

7. Einsatz nach Anspruch 1 bis 5, gekennzeichnet dadurch, daß die seitlichen Dichtelemente jeweils aus einem zwischen der Stirnfläche (22') der Seitenwand (16') und einer Abschlußfläche (29) einer vor der Farbkastenwalze (8) endenden, an der Innenseite des Seitenteiles (4') verlaufenden, die Seitenwand (16') aufnehmenden Aussparung (30) angeordneten Dichtprofil (32) bestehen.

8. Einsatz nach Anspruch 1 bis 4, gekennzeichnet dadurch, daß die Außenfläche der Seitenwand (16") des Einsatzes (13") und die Innenfläche des Seitenteiles (4") zueinander als Spaltdichtung fungierend gestaltet sind.

9. Einsatz nach Anspruch 8, gekennzeichnet dadurch, daß die Spaltbreite (S) zwischen der Seitenwand (16") und dem Seitenteil (4") 0,05 bis 0,1 mm beträgt.

10. Einsatz nach Anspruch 1-6 und 8, 9, gekennzeichnet dadurch, daß eine am Boden (14; 14") des Einsatzes (13; 13") in Richtung der Farbkastenwalze (8) überstehend und parallel zu dieser angeordnet befestigte, sich elastisch verformbar gegen das Farbmesser (10) abstützende Leiste (25; 25') mit den seitlichen Abdichtungen des Einsatzes (13; 13'') einen diesen umschließenden Dichtverbund bildet.

11. Einsatz nach Anspruch 1 bis 9, gekennzeichnet dadurch, daß sich der Einsatz (13') über ein an seinem Boden angeordnetes, parallel zur Vorderkante des Einsatzes (13') verlaufendes, elastisch verformbares Dichtprofil (26; 26') mit den seitlichen Abdichtungen des Einsatzes (13) einen diesen umschließenden Dichtverbund bildet.

12. Einsatz nach Anspruch 1 bis 8, gekennzeichnet dadurch, daß jeweils im das Seitenteil (4 bis 4''') des Keilfarbkastens (3) überragenden Bereich der Seitenwand (16 bis 16''') des Einsatzes (13 bis 13''') bezogen auf dessen Schwerpunkt mit Farbfüllung eine Griffaussparung (34) derart angeordnet ist, daß sich der Einsatz (13 bis 13''') bei einer von dem Keilfarbkasten (3) losgelösten Handhabung selbsttätig in Richtung der Rückwand (15; 15') ein Ausfließen der Farbe (12) an der offenen Längsseite verhindernd neigt.

13. Einsatz nach Anspruch 12, gekennzeichnet dadurch, daß der obere Haltebereich der Griffaussparung (34) mit einem Kunststoff- bzw. Gummiprofil (33) verkleidet ist.

14. Einsatz nach Anspruch 1-6 und 8-10, gekennzeichnet dadurch, daß jeweils die Kontur der Stirnfläche (22) der Seitenwand (16;16") des Einsatzes (13; 13'') im geringen senkrechten Abstand zur Farbkastenwalze (8) verlaufend deren Umfang angeglichen ist.

15. Einsatz nach Anspruch 1 bis 14, gekennzeichnet dadurch, daß zwei Einsätze (13''') nebeneinander zwischen die Seitenteile (4"') des Keilfarbkastens (3) einsatzbar sind, die sich jeweils im Bereich ihrer Rückwand (15') sowie ihrer in der Mitte des Keilfarbkastens (3) liegenden Seitenwand (16''') bodenseitig über ein Stützelement (35) gegen den Keilfarbkasten (3) abstützen.

## Claims

1. Element (13 to 13"') for a wedge ink duct (3) of printing machines
- having two side walls (16 to 16"') joined by a base (14; 14'; 14") and a rear wall (15;15'),
- having a longitudinal side open towards an ink duct roller (8),
- having sealing elements (25; 25'; 26; 26') arranged on the base (14; 14'; 14") parallel to the ink duct roller (8) and acting against an elastically deformable ink blade (10) of the wedge ink duct (3),
- having grip elements (34) which make possible handling separately from the wedge ink duct (3),
- having the optional arrangement of a blocking device (37) holding back the ink in the element (13 to 13"') on the longitudinal side open towards the ink duct roller (3) (sic) for a wedge ink duct (3) which can be tilted for insertion or removal of the element (13 to 13"') not including the ink duct roller (8),
characterised in that
- the element (13 to 13"') can be stopped with respect to the wedge ink duct (3) in a fixed position with respect to the ink duct roller (8),
- the element (13 to 13"') is spaced from the ink duct roller (8) making possible its complete inking between the side walls (4 to 4"') of the wedge ink duct (3),
- the intermediate space between a side wall (16 to 16"') of the element (13 to 13"') and a side portion (4 to 4"') of the wedge ink duct (3) is respectively ink-tight at least in a region near the ink duct roller (8) and encompassing the maximum filling state.

2. Element according to claim 1, characterised in that the side walls (16 to 16"') of the element (13 to 13"') protruding upwards on the side portions (4 to 4"') of the ink duct are respectively equipped with a support resting on the side portion (4 to 4"'), the support in the region of the ink duct roller (8) being fixed as regards position with respect to this ink duct roller by means of a stop in the side portion (4 to 4"') and secured against lifting from the side portion (4 to 4"'), and the rear wall (15; 15') of the element (13 to 13"') and the wedge ink duct being equipped with means for mutual securing which cause the abutment of the support both on the stop and on the side portion (4 to 4"').

3. Element according to claim 2, characterised in that the support comprises two support pins (18; 18'; 19) arranged to be offset along a support surface (17) of the side portion (4 to 4"') and secured in the side wall (16; 16'; 16") of the element (13 to 13"') so as to protrude laterally, and the support pin (19) located in the region of the ink duct roller (8) engages in a form-fitting manner into a recess (20), located on the side remote from the ink duct roller (8), of an abutment (21) fixedly connected to the side portion (16; 16'; 16").

4. Element according to claim 2 and 3, characterised in that a closure hook (23) and a clamping closure means (24) which can be suspended in the hook are installed respectively in pairs alternately on the rear wall (15; 15') of the element (13 to 13"') and on the wedge ink duct (3) in a plane (E2) arranged at an acute angle (α) with respect to the support plane (E1) of the pins (18; 18'; 19).

5. Element according to claim 1 to 4, characterised in that sealing elements reaching from the base (14; 14') up to at least the maximum filling state are arranged between the side walls (16, 16') and the side portions (4, 4') with the smallest possible spacing from the front ends (22; 22') of the side walls (16, 16') facing the ink duct roller (8).

6. Element according to claim 1 to 5, characterised in that the lateral sealing elements each comprise an elastically deformable sealing profile (28) in the groove (27) of the side portion (4) of the wedge ink duct protruding towards and abutting the side wall (16) of the element (13).

7. Element according to claim 1 to 5, characterised in that the lateral sealing elements each comprise a sealing profile (32) arranged between the front face (22') of the side wall (16') and a closure surface (29) of a recess (30) ending in front of the ink duct roller (8), extending on the inside of the side portion (4') and receiving the side wall (16').

8. Element according to claim 1 to 4, characterised in that the outer surface of the side wall (16"') of the element (13") and the inner surface of the side portion (4") are designed to function with respect to each other as a gap seal.

9. Element according to claim 8, characterised in that the gap width (S) between the side wall (16") and the side portion (4") is 0.05 to 0.1 mm.

10. Element according to claim 1-6 and 8, 9,
characterised in that a strip (25; 25') supported in an elastically deformable manner with respect to the ink blade (10) on the base (14; 14") of the element (13; 13") protruding in the direction of the ink duct roller (8) and secured so as to be arranged parallel to this strip, forms a sealed bond with and encloses the lateral seals of the element (13; 13").

11. Element according to claim 1 to 9, characterised in that the element (13'), by means of an elastically deformable sealing profile (26; 26') arranged on the base and extending parallel to the front edge of the element (13'), forms a sealed bond with the lateral seals of the element (13) which encloses these seals.

12. Element according to claim 1 to 8, characterised in that a grip recess (34), respectively in the region of the side wall (16 to 16"') of the element (13 to 13"') protruding over the side part (4 to 4"') of the wedge ink duct (3) with respect to its centre of gravity when filled with ink, is arranged in such a way that upon manipulation separately from the wedge ink duct (3) the element (13 to 13"') automatically inclines in the direction of the rear wall (15; 15') preventing flowing-out of ink (12) on the open longitudinal side.

13. Element according to claim 12, characterised in that the upper holding region of the grip recess (34) is coated with a plastics or a rubber profile (33).

14. Element according to claim 1-6, 8-10,
characterised in that the contour of the front surface (22) of the side wall (16, 16') of the element (13; 13'), extending with a small vertical spacing from the ink duct roller (8), is respectively matched to its circumference.

15. Element according to claim 1 to 14, characterised in that two elements (13"') can be inserted next to each other between the side parts (4"') of the wedge ink duct (3) which are each supported against the wedge ink duct (3) as regards their base by means of a support element (35) in the region of their rear wall (15') and their side wall (16"') located in the middle of the wedge ink duct (3).

## Revendications

1. Cartouche d'insert (13 à 13"') destinée à un encrier en coin (3) de machines à imprimer, comprenant:
- deux parois latérales (16 à 16''') reliées par un fond (14, 14', 14") et une paroi arrière (15, 15'),
- un côté longitudinal ouvert vers un rouleau d'encrier (8),
- des éléments d'étanchéité (25, 25', 26, 26') disposés sur le fond (14, 14', 14"), parallèlement au rouleau d'encrier (8), et agissant à l'encontre d'une lame d'encrage (10) de l'encrier en coin (3) pouvant fléchir de manière élastique,
- des éléments de préhension (34) permettant une manipulation séparée de l'encrier en coin (3),
- la disposition sélective sur le côté longitudinal ouvert en direction du rouleau d'encrier (8), d'un dispositif d'obturation (37) retenant l'encre dans la cartouche d'insert (13 à 13"') pour un encrier en coin (3) pouvant basculer sans inclure le rouleau d'encrier (8) pour la mise en place ou le retrait de la cartouche d'insert (13 à 13"'),
caractérisée en ce que
- la cartouche d'insert (13 à 13"') peut être bloquée par rapport à l'encrier en coin (3) en étant fixée en position par rapport au rouleau d'encrier (8),
- la cartouche d'insert (13 à 13"') est espacée du rouleau d'encrier (8) de façon à permettre l'encrage complet de ce dernier entre les parois latérales (4 à 4"') de l'encrier en coin (3),
- l'espace intermédiaire entre chaque paroi latérale (16 à 16"') de la cartouche d'insert (13 à 13"') et la partie latérale respective (4 à 4"') de l'encrier en coin (3), est étanche à l'encre au moins dans une zone proche du rouleau d'encrier (8) et englobant le niveau de remplissage maximum.

2. Cartouche d'insert selon la revendication 1, caractérisée en ce que les parois latérales (16 à 16"') de la cartouche d'insert (13 à 13"') faisant saillie vers le haut des parties latérales (4 à 4"') de l'encrier, sont équipées chacune d'un élément d'appui s'appuyant sur la partie latérale (4 à 4"') respective, en ce que l'élément d'appui, dans la zone du rouleau d'encrier (8), est positionné par rapport au rouleau d'encrier et bloqué à l'encontre d'un soulèvement de la partie latérale (4 à 4"'), par l'intermédiaire d'une butée de la partie latérale (4 à 4"'), et en ce que la paroi arrière (15, 15') de la cartouche d'insert (13 à 13"') et l'encrier en coin sont équipés de moyens pour leur fixation réciproque, qui produisent un appui de l'élément d'appui aussi bien sur la butée que sur la partie latérale (4 à 4"').

3. Cartouche d'insert selon la revendication 2, caractérisée en ce que l'élément d'appui est constitué de deux broches d'appui (18, 18', 19) disposées de manière décalée, le long d'une surface d'appui (17) de la partie latérale (4 à 4"'), et fixées dans la paroi latérale (16, 16', 16") de la cartouche d'insert (13 à 13"') en en faisant saillie latéralement, et en ce que la broche d'appui (19) se situant dans la zone du rouleau d'encrier (8) vient en prise par complémentarité de forme dans une encoche (20) située sur le côté non dirigé vers le rouleau d'encrier (8) d'un palier de butée (21) relié de manière fixe à la partie latérale (4 à 4"').

4. Cartouche d'insert selon la revendication 2 et 3, caractérisée en ce que sont installés par paires, alternativement sur la paroi arrière (15, 15') de la cartouche d'insert (13 à 13"') et l'encrier en coin (3), dans un plan (E2) disposé selon un angle aigu (α) par rapport au plan d'appui (E1) des broches (18, 18', 19), un crochet de fermeture (23) et une fermeture à genouillère (24) venant s'y accrocher.

5. Cartouche d'insert selon les revendications 1 à 4, caractérisée en ce qu'à une distance la plus faible possible des surfaces frontales (22, 22') des parois latérales (16, 16'), dirigées vers le rouleau d'encrier (8), sont disposés, entre les parois latérales (16, 16') et les parties latérales (4, 4'), des éléments d'étanchéité qui s'étendent du fond (14, 14') au moins jusqu'au niveau de remplissage maximal de l'encre.

6. Cartouche d'insert selon les revendications 1 à 5, caractérisée en ce que les éléments d'étanchéité latéraux sont constitués chacun par un profilé d'étanchéité (28) pouvant se déformer de manière élastique, qui est disposé dans la rainure (27) de la partie latérale (4) de l'encrier en coin, en en faisant saillie vers la paroi latérale (16) de la cartouche d'insert (13) et en s'appliquant contre celle-ci.

7. Cartouche d'insert selon les revendications 1 à 5, caractérisée en ce que les éléments d'étanchéité latéraux sont constitués chacun par un profilé d'étanchéité (32) qui est disposé entre la surface frontale (22') de la paroi latérale (16') et une surface terminale (29) d'un évidement (30) qui se termine devant le rouleau d'encrier (8), s'étend sur le côté intérieur de la partie latérale (4') et loge la paroi latérale (16').

8. Cartouche d'insert selon les revendications 1 à 4, caractérisée en ce que la surface extérieure de la paroi latérale (16") de la cartouche d'insert (13") et la surface intérieure de la partie latérale (4") sont réalisées réciproquement de façon à faire office de joint d'étanchéité à labyrinthe.

9. Cartouche d'insert selon la revendication 8, caractérisée en ce que la largeur d'interstice de labyrinthe (S) entre la paroi latérale (16") et la partie latérale (4") est comprise entre 0,05 et 0,1 mm.

10. Cartouche d'insert selon les revendications 1-6 et 8, 9, caractérisée en ce qu'une baguette (25, 25') s'appuyant de manière élastiquement déformable contre la lame d'encrage (10) et fixée au fond (14, 14") de la cartouche d'insert (13, 13") en étant disposée de manière à faire saillie en direction du rouleau d'encrier (8) et parallèlement à celui-ci, forme avec les éléments d'étanchéité latéraux de la cartouche d'insert (13, 13"), un ensemble d'étanchéité entourant cette dernière.

11. Cartouche d'insert selon les revendications 1 à 9, caractérisée en ce qu'un profilé d'étanchéité (26, 26') de la cartouche d'insert (13'), qui peut se déformer de manière élastique, est disposé sur le fond de la cartouche d'insert et s'étend parallèlement au bord avant de la cartouche d'insert (13'), forme, avec les éléments d'étanchéité latéraux de la cartouche d'insert (13'), un ensemble d'étanchéité entourant cette dernière.

12. Cartouche d'insert selon les revendications 1 à 8, caractérisée en ce que dans la zone de chaque paroi latérale (16 à 16"') de la cartouche d'insert (13 à 13"'), dépassant de la partie latérale (4 à 4"') de l'encrier en coin (3), vers le haut, est disposé, relativement à son centre de gravité avec remplissage d'encre, un évidement de préhension (34), de façon telle que la cartouche d'insert (13 à 13"'), dans le cas d'une manipulation où elle est séparée de l'encrier en coin (3), s'incline automatiquement en direction de la paroi arrière (15, 15') de manière à éviter un écoulement de l'encre (12) par le côté longitudinal ouvert.

13. Cartouche d'insert selon la revendication 12, caractérisée en ce que la zone de préhension supérieure de l'évidement de préhension (34) est garnie d'un profilé de matière plastique ou de caoutchouc (33).

14. Cartouche d'insert selon les revendications 1-6 et 8-10, caractérisée en ce que le contour de la surface frontale (22) de chaque paroi latérale (16, 16") de la cartouche d'insert (13, 13"), est adapté à la périphérie du rouleau d'encrier (8) en s'étendant à faible distance normale de celui-ci.

15. Cartouche d'insert selon les revendications 1 à 14, caractérisée en ce que deux cartouches d'insert (13"') peuvent être insérées côte à côte entre les parties latérales (4"') de l'encrier en coin (3), et s'appuient respectivement au niveau du fond, dans la zone de leur paroi arrière (15') ainsi que de leur paroi latérale (16"') se situant au centre de l'encrier en coin (3), sur l'encrier en coin (3), par l'intermédiaire d'un élément de support (35).
